# EUROPÄISCHE PATENTSCHRIFT

(11) **EP 1 261 792 B1**
(45) Veröffentlichungstag und Bekanntmachung des Hinweises auf die Patenterteilung: **11.01.2012**
(21) Anmeldenummer: 01915093.7
(22) Anmeldetag: 07.03.2001
(51) Int. Cl.: E05B 49/00

(54) **SENDE- UND EMPFANGSVERFAHREN, INSBESONDERE ZUR DETEKTIERUNG EINES ID-GEBERS**
TRANSMITTING AND RECEIVING METHOD, ESPECIALLY FOR DETECTING AN ID TRANSMITTER
PROCEDE D'EMISSION ET DE RECEPTION, EN PARTICULIER POUR LA DETECTION D'UN INDICATEUR D'IDENTITE

(30) Priorität: 09.03.2000 DE 10011509
(43) Veröffentlichungstag der Anmeldung: 04.12.2002
(73) Patentinhaber: Continental Automotive GmbH, 30165 Hannover (DE); Continental Automotive France, 31036 Toulouse (FR)
(72) Erfinder: BRILLON, Alain, Marc, Bernard, F-31270 Villeneuve Tolosane (FR); HOFBECK, Klaus, 92318 Neumarkt (DE); PIESCH, Wolfgang, 93128 Regenstauf (DE); ILG, Johannes, 93055 Regensburg (DE)
(86) Internationale Anmeldenummer: PCT/DE2001/000870
(87) Internationale Veröffentlichungsnummer: WO 2001/066886

(56) Entgegenhaltungen:
- EP-A- 0 848 123
- WO-A-99/59284
- DE-A- 4 329 697
- DE-A- 19 752 029

## Beschreibung

Die Erfindung betrifft ein Verfahren zum Senden und Empfangen von Signalen zwischen mindestens einer ersten Sende- und Empfangseinrichtung und mindestens einer weiteren Sende- und Empfangseinrichtung, insbesondere zum Ent- und/oder Verriegeln eines Fahrzeugs sowie Sende- und Empfangseinrichtungen und eine Anordnung aus solchen hierfür.

Derartige Verfahren sowie Sende- und Empfangseinrichtungen finden beispielsweise in der Fahrzeugtechnik Anwendung, um die Entriegelung des Fahrzeuges bzw. der Fahrzeugtüren und/oder das Deaktivieren der Diebstahlsicherung auf eine für eine Bedienperson möglichst komfortable Weise zu ermöglichen.

Hierbei werden vermehrt passive Zugangssysteme verwendet, bei denen eine Bedienperson einen ID-Geber mit sich trägt, der im Gegensatz zu aktiven Systemen nicht mittels eines Knopfes oder ähnlichem betätigt werden muss, sondern selbsttätig mit einer im Fahrzeug befindlichen entsprechenden Basisstation kommuniziert, sobald eine bestimmte Entfernung zum Fahrzeug bzw. zur Basisstation unterschritten wird.

Aus der DE 43 29 697 ist ein Gerät zum Senden und Empfangen von Signalen zwischen mindestens einer ersten Sende- und Empfangseinrichtung und einer weiteren Sende- und Empfangseinrichtung bekannt. Mittels einer bidirektionalen ersten Kommunikationsstrecke von der ersten Sende- und Empfangseinrichtung wird das Vorhandensein der weiteren Sende- und Empfangseinrichtung überwacht. Die erste Sende- und Empfangseinrichtung übermittelt bei der Detektion der weiteren Sende- und Empfangseinrichtung dieser weiteren Sende- und Empfangseinrichtung über die erste Kommunikationsstrecke ein Anforderungssignal. In Abhängigkeit von diesem Anforderungssignal wird zwischen der ersten und der weiteren Sende- und Empfangseinrichtung eine zweite Kommunikationsstrecke aufgebaut.

Aus der EP 0 848 123 A2 ist ein Zugangssystem für Kraftfahrzeuge bekannt. Ein mobiler Transpoder sendet dabei ein Signal an einen fahrzeugseitigen Emfpänger, sobald der Transponder ein Anregungssignal erhalten hat. Dabei ist das Anregungssingal, das der fahrzeugseitige Transmitter aussendet ein niederfrequentes Signal und das Signal, dass der mobile Transponder aussendet ein hochfrequentes Signal. Eine Türöffnung des Fahrzeugs findet erst dann statt, wenn das hochfrequente Signal des mobilen Transponders, welches verschlüsselt ist und einen Fahrzeugcode beinhaltet, korrekt identifiziert wurde.

Aus der WO 99/59284 ist ein System zur Nachrichtenübertragung bekannt, das Funkstörungen und Manipulationen durch die Benutzung eines Relaissenders auf ein Minimum reduziert. Zwei Sende- und Empfangseinrichtungen sind dabei derart ausgestaltet, dass die antwortende Sende- und Empfangseinrichtung eine Vielzahl von Funkkanälen scannt, die Signal- und/oder Raustärken auf den Kanälen registriert. Die Kommunikation zwischen den beiden Sende- und Empfangseinrichtungen erfolgt auf einem dieser Kanäle, wobei die Auswahl des Kanals auf der Auswertung der bestimmten Signal- und/oder Raustärke beruht.

Für derartige aktive und insbesondere für passive, elektronische, zumeist funkbasierte Schlüsselsysteme bestehen hohe Anforderungen an Sicherheit gegenüber unberechtigtem Zugang, wobei infolge der zumeist autarken Energiequellen für ID-Geber und/oder Basisstation ein möglichst geringer Energieverbrauch wünschenswert ist, um eine Funktion auch über einen längeren Zeitraum zu gewährleisten.

Der vorliegenden Erfindung liegt deshalb die Aufgabe zu Grunde, ein Verfahren zum Senden und Empfangen von.Signalen zwischen mindestens einer ersten Sende- und Empfangseinrichtung und mindestens einer weiteren Sende- und Empfangseinrichtung sowie eine Sende- und Empfangseinrichtung und eine Anordnung hierfür zu schaffen, die eine hohe Sicherheit gegenüber unberechtigten Eingriffen bei gleichzeitig möglichst geringem Energieverbrauch gewährleisten.

Diese Aufgabe wird erfindungsgemäß durch ein Verfahren mit den Merkmalen des Anspruchs 1 sowie eine Sende- und Empfangseinrichtung mit den Merkmalen des Anspruchs 13 und eine Anordnung mit den Merkmalen des Anspruchs 16 gelöst.

Durch den Aufbau mindestens einer weiteren Kommunikationsstrecke nur für ein vorbestimmtes Zeitintervall in Abhängigkeit von einem über eine erste Kominunikationsstrecke übertrag genen Anforderungssignal wird ein unerwünschtes Aufzeichnen oder Überwachen der Kommunikationwerschwert, da mit einer derartigen Kommunikation nach dem Stand der Technik nicht zu rechnen ist.

Durch das erfindungsgemäße Verfahren ist es nunmehr möglich, eine zweite Kommunikationsstrecke aufzubauen, die zwar im Energieverbrauch höher liegt, aber dafür einen hohen Schutz gegen unberechtigten Zugriff durch direktes oder indirektes Imitieren eines Zugangscodes bietet. Der hohe Energieverbrauch fällt vorteilhafterweise nur während eines vorbestimmten, kurzen, im µs-Bereich liegenden Zeitfensters an, so dass der Gesamtenergieverbrauch durch diesen nur bei einem gültigen Anforderungssignal entstehenden, sehr kurzzeitigen höheren Energieverbrauch nur unmerklich steigt.

Die zweite Kommunikationsstrecke kann demnach sowohl bi- als auch unidirektional ausgebildet sein, wobei diese Strecke aufgrund des kurzen Zeitintervalls auch sehr energieaufwändigen Übermittlungsverfahren, wie beispielsweise sehr hohen Frequenzen, hohen Amplituden auf Senderseite oder sehr empfindlichen, beispielsweise mittels Messverstärkereinheiten aufgebauten, energieaufwändigen Empfängern zugänglich ist.

Besonders vorteilhaft ist der Aufbau der zweiten Kommunikationsstrecke als LF-System, bei dem die Signalübertragung im Wesentlichen durch eine magnetisch induktive Kopplung stattfindet. Da von einer in einem Fahrzeug befindlichen Basisstation üblicherweise ein gewisser Bereich beispielsweise im Umkreis von 1 bis 3 Meter abgedeckt werden soll, in dem ein ID-Geber detektierbar ist, sind derartige Systeme sehr energieaufwändig.

Um eine funktionierende Kommunikationsstrecke zumindest unidirektional aufzubauen, können senderseitig in der Basisstation entsprechenden Antennen, beispielsweise Rahmenantennen, verwendet und eventuell über Leistungsverstärker mit hohen leistungen betrieben werden.

Empfangsseitig kann im ID-Geber der. Empfänger über eine Messverstärkereinheit empfindlicher gemacht werden, so dass breits im Zusammenwirken mit normalen LF-Sendern (ohne Leistungsverstärkung) eine Reichweitevergrößerung eintritt und insbesondere mittels vorstehend geschilderten leistungsverstärkten LF-Sendern eine höhere Reichweite erzielt werden kann.

Vorteilhafterweise wird eine magnetisch induktive Kopplung im Gegensatz zu Systemen (in meist höheren Frequenzbereichen) mit starkem elektrischem Feldanteil nicht durch organische Materie und Reflexionen beeinflusst und gestört. Durch das vorbestimmte Zeitintervall in einem sehr kleinen Zeitfenster bleiben zudem Störungen außerhalb dieses Zeitfensters unberücksichtigt, so dass sich durch diese Maßnahmen die Störsicherheit des Gesamtsystems wesentlich erhöht. Wegen fehlender Abschirmung und Reflexion des überwiegenden magnetischen Feldanteils ist zudem eine genaue Reichweite unabhängig von Örtlichkeiten und Gegenständen oder Personen in diesem Bereich einstellbar, so dass vorteilhafterweise Überreichweiten und entsprechend unerwünschte Auslöseeffekte vermieden werden.

Wird die LF-Kommunikationsstrecke in entsprechender Reichweite.durch die Verwendung einer Messverstärkereinheit auf Empfängerseite ermöglicht, so kann zudem senderseitig mit geringerer Leistung gesendet werden und der Energieverbrauch senderseitig vermindert werden, so dass die. Energiequelle im Fahrzeug, beispielsweise die Batterie, weniger belastet wird. Durch eine geringere Senderleistung entsteht zudem eine geringere Strahlenbelastung und somit eine geringere Störeinstrahlung auf andere Komponenten sowie eine Vermeidung etwaiger gesundheitlicher Risiken.

Nach dem erfindungsgemäßen Verfahren wird die Empfangsleistung in der weiteren Sende- und Empfangseinrichtung, also beispielsweise einem ID-Geber mittels einer Messeinrichtung gemessen. Hierfür sind verschiedene Ausführungen denkbar, beispielsweise in Form von einem oder mehreren Schwellwerten, durch deren Erreichen Aktionen wie Anzeige dieses Schwellwerts, Speicherung des Schwellwerts, Auswerten mehrerer empfangener Schwellwerte oder auch die Übermittlung solcher Messergebnisse oder gar Auswertungen an die mindestens eine erste Sende- und Empfangseinrichtung, beispielsweise die Basisstation in einem Fahrzeug, möglich sind.

Die entsprechenden Auswertungen und Aktionen in Abhängigkeit hiervon, wie beispielsweise das Ver- oder Entriegeln der Türen, das Aktivieren oder Deaktivieren der Diebstahlsicherung, können demzufolge auch von der Basisstation mittels entsprechender Steuereinheiten vorgenommen werden.

Selbstverständlich muss der Beginn des vorbestimmten Zeitintervalls nicht mit dem Zeitpunkt eines korrekt empfangenen. Anforderungssignals zusammenfallen, sondern kann auch um ein vorbestimmtes Zeitintervall zeitversetzt sein. Hierbei ist es auch denkbar einen zukünftigen Zeitpunkt des Beginns des Zeitintervalls als Information im Anforderungssignal zu integrieren. Die Dauer des vorbestimmten Zeitintervalls kann über entsprechende elektronische Einrichtungen, beispielsweise RF-Glied oder entsprechende digitale Zähler im ID-Geber vorgegeben oder einstellbar sein, oder ebenfalls als Information im Anforderungssignal enthalten sein.

Besonders vorteilhaft ist das erfindungsgemäße Verfahren, wenn es mehrmals mit unterschiedlichen Parametern durchgeführt und entsprechende Messergebnisse ermittelt werden. Beispielsweise kann die Sendeleistung und/oder Empfängerempfindlichkeit verändert werden und/oder durch örtlich unterschiedliche Sendebereiche, beispielsweise mittels mehrerer örtlich unterschiedlich angeordneter Antennen oder Kombiantennen mit unterschiedlichen Abstrahlwinkeln variiert werden.

Die entsprechenden Messergebnisse können dann einzeln der anderen Sende- und Empfangseinrichtung übermittelt werden order vorab gesammelt und in einem Block übermittelt werden. Hierbei ist es auch denkbar, dass eine weiterführende Auswertung dieser Messergebnisse nicht nur in der mindestens ersten Sende- und Empfangseinrichtung stattfindet, sondern auch vor einer Übermittlung als End- oder Zwischenergebnis in der weiteren Sende- und Empfangseinrichtung erfolgt.

In weiterer vorteilhafter Ausgestaltung der Erfindung können für eine möglichst exakte Auswertung der empfangenen Feldstärkewerte auch Feldverzerrungen und Kalibrierungswerte der Sende- und Empfangseinrichtung mittels einer Tabelle, die beispielsweise als Datum in einer Auswerteeinheit gespeichert ist, herangezogen werden.

Im Unterschied zu der zweiten, energieaufwändigen Kommunikationsstrecke, die über eine zuschaltbare Sende- und/oder Empfangseinheit zwischen mindestens zwei Sende- und Empfangseinrichtungen aufgebaut wird, ist die erste Kommunikationsstrecke vorteilhafterweise als sehr energiearme Kommunikationsstrecke ausgebildet. Dies ist beispielsweise bei üblichen RF-Systemen im MHz-Bereich, beispielsweise 433 MHz oder 867 MHz der Fall, die vorteilhafterweise sehr platzsparend und aufgrund ihrer breiten Verwendung sehr kostengünstig zu realisieren sind.

zweiter vorteilhafte Ausgestaltungen der Erfindung ergeben sich aus den Unteransprüchen.

Die Erfindung wird nachfolgend anhand eines in der Zeichnung dargestellten Ausführungsbeispiels näher erläutert. In der Zeichnung zeigen:
- Fig. 1: ein schematisches Blockschaltbild einer in einem Kraftfahrzeug befindlichen Basisstation und
- Fig. 2: ein schematisches Blockschaltbild eines IDGebers.

Die in Fig. 1 dargestellte Basisstation weist eine Steuereinheit 1, eine Sendeeinheit 3, eine Empfangseinheit 5 und einen LF-Sender, beispielsweise einen Ping-Generator 7 auf. Die Sendeeinheit 3 ist hierbei ebenso mit einer schematisch dargestellten Antenne 4 verbunden wie die Empfängereinheit 5 mit ihrer Antenne 6. Selbstverständlich ist es denkbar, die hier getrennt dargestellten Sendeeinheit 3 und Empfangseinheit 5 als kombinierte Sende- und Empfangseinheit auszubilden, die entweder mit einer Sendeantenne 4 und einer Empfangsantenne 6 verbunden ist oder eine einzige Antenne, welche sowohl als Sende- wie auch als Empfangsantenne fungiert, aufweist. Als weitere Sendeeinheit weist die Basisstation einen sogenannten Ping-Generator 7 auf, welcher über seine Antenne 8, beispielsweise in Form einer Rahmenantenne, ein sehr niederfrequentes Feld im LF-Bereich, beispielsweise 100 bis 300 KHz mit überwiegend magnetischer Feldkomponente aussendet.

Der in Fig. 2 dargestellte ID-Geber weist ebenso wie die Basisstation eine Steuereinheit 10, eine Empfängereinheit 13, eine Sendeeinheit 15, welche jeweils mit ihren Antennen (Empfangsantenne 14 und Sendeantenne 16) verbunden sind, auf. Im Unterschied zur Basisstation befindet sich im ID-Geber statt eines LF-Senders ein LF-Empfänger 17, in Form eines Ping-Empfängers, der über seine Empfangsantenne 18 in Zusammenwirkung mit dem Ping-Generator 7 und der Sendeantenne 8 der Basisstation eine magnetisch induktive Kopplung erzeugen kann.

Selbstverständlich kann, wie vorstehend für die Basisstation geschildert, statt getrennter Sendeeinheit 15 und Empfangseinheit 13 auch eine kombinierte Sende- und Empfangseinheit mit einer Sende- und Empfangsantenne oder getrennten Sende-und Empfangsantennen 14 und 16 verwendet werden.

Befindet sich ein ID-Geber im Bereich der Basisstation, so findet über die Sender- 3, 15 und Empfängereinheiten 5, 13 eine bidirektionale Kommunikation (erste Kommunikationsstrecke) statt, beispielsweise im energiearmen RF-Bereich, wobei wie bei herkömmlichen Systemen eine anzunehmende gewisse Nähe eines ID-Gebers detektiert werden kann.

Im Unterschied zu dieser aufgrund von Überreichweiten, Reflexionen, Abschirmungen oder gar unberechtigten Zugangseingriffen relativ unsicheren Aussage erfolgt bei dem erfindungsgemäßen Verfahren die Detektion und in Abhängigkeit hiervon eine entsprechende Aktion, wie Verriegeln/Entriegeln der Türen, Aktivieren/Deaktivieren der Diebstahlsicherung erst, wenn ein weiteres Ergebnis erfolgreich übermittelt und entsprechend ausgewertet wurde.

Hierzu wird von der Basisstation bei einem Detektieren eines ID-Gebers mittels der ersten Kommunikationsstrecke über diese erste Kommunikationsstrecke ein Anforderungssignal ausgesandt, welches dem ID-Geber mitteilt, dass zu einem bestimmten Zeitpunkt ein Signal innerhalb eines kurzen Zeitfensters über eine zweite Kommunikationsstrecke übermittelt wird.

Als Kommunikationsstrecke wird hierbei eine LF-Strecke gewählt, die vorteilhafterweise eine magnetisch induktive Kopplung zulässt, welche den vorgenannten Nachteilen, wie Abschirmung, Reflexion und unberechtigte Eingriffe in geringerem oder keinem Maße unterliegt.

In der einfachsten Ausführung befindet sich, wie dargestellt, in der Basisstation nur ein Ping-Generator 7 und im ID-Geber nur ein Ping-Empfänger 17, so dass diese weitere Kommunikationsstrecke nur unidirektionaler Natur ist. Zum mitgeteilten Zeitpunkt schaltet die Basisstation über ihre Steuereinheit 1 den Ping-Generator 7 ein, der über seine Rahmenantenne 8 das magnetisch induktive Signal ausstrahlt.

Weiterhin wird im ID-Geber mittels der Steuereinheit 10 zum mitgeteilten Zeitpunkt ebenfalls für ein kurzes, vorteilhafterweise im Wesentlichen zeitgleiches Zeitintervall der Ping-Empfänger 17 eingeschaltet, der das vom Ping-Generator 7 der Basisstation ausgesandte Signal mittels seiner Antenne 18 empfängt.

Um die Sendeleistung des Ping-Generators der Basisstation möglichst gering zu halten, so dass vorteilhafterweise geringe Störeinstrahlung auf andere Komponenten erfolgt und kostengünstige Bauteile verwendet werden können, weist der ID-Geber zum korrekten Empfang eines derartigen Signals mit geringer Sendeleistung einen Messverstärker auf, welcher in Fig. 2 nicht näher dargestellt ist.

Durch diesen Messverstärker, welcher im Ping-Empfänger 17 oder der Steuereinheit 10 integriert sein kann oder als eigene Baueinheit in der Strecke von Rahmenantenne 18 bis Steuereinheit 10 angeordnet sein kann, wird die Empfindlichkeit des Ping-Empfängers 17 entsprechend erhöht, um einen korrekten Aufbau dieser magnetisch induktiven Kommunikationsstrecke innerhalb eines gewünschten Bereiches, beispielsweise mehrere Meter, insbesondere ein bis drei Meter, zu ermöglichen.

Im ID-Geber wird dabei die Empfangsleistung mittels einer nicht näher dargestellten Messeinheit, beispielsweise in Form eines oder unterschiedlicher erreichbarer Schwellwerte, ermittelt. Am Ende des Zeitintervalls wird sowohl in der Basisstation als auch im ID-Geber die Kommunikationsstrecke durch Abschalten des Ping-Generators 7 als auch des Ping-Empfängers 17 und/oder des nicht dargestellten Messverstärkers unterbrochen.

Das ermittelte Messergebnis wird dann vom ID-Geber über die erste Kommunikationsstrecke, also den Sender 15, dem Empfänger 5 der Basisstation mitgeteilt und von dieser bei korrektem Empfang zur Entriegelung der Türen und/oder Deaktivierung der Diebstahlssicherung verwendet.

Umgekehrt ist es denkbar, gegenteilige Aktionen, also Verriegelung der Türen und Aktivierung der Diebstahlssicherung entweder bereits bei einem Schließen der Türen oder erst bei einem fehlgeschlagenen Versuch der zweiten Kommunikationsstrecke ausführen zu lassen.

Die Möglichkeiten des Systems lassen sich weiter erhöhen, wenn die genannten Schritte "Anforderungssignal", "Aussenden eines Signals über mindestens eine weitere Kommunikationsstrecke" und "Messen der Empfangsleistung" mehrmals erfolgen, da sich so beispielsweise über ein und dieselbe Antenne 8 anhand unterschiedlicher Ergebnisse die Geschwindigkeit einer Annäherung ermitteln lässt.

Weiterhin ist es denkbar, im Fahrzeug mehrere Rahmenantennen 8 anzubringen, so dass über einen oder mehrere hiermit verbundene Ping-Generatoren 7 von unterschiedlichen Orten des Fahrzeugs aus, beispielsweise linke Tür, rechte Tür, Heck usw., Sendefelder ausgesandt werden und in Abhängigkeit der im ID-Geber festgestellten Empfangsleistungen, welche als Ergebnis entweder einzeln der Basisstation mitgeteilt werden oder vorab im ID-Geber gesammelt werden und eventuell dort bereits einer Teil- oder Vollauswertung unterzogen werden, oder in der Basisstation einer derartigen Auswertung unterzogen werden, die Lage des ID-Gebers, also die Richtung bzgl. der Basisstation, detektiert werden kann.

Hierdurch werden nicht nur tote Winkel vermieden, sondern auch in Abhängigkeit der Richtung und/oder der vorgenannten Geschwindigkeit einer Annäherung unterschiedliche Aktionen wie beispielsweise Entriegeln der linken Tür bei Annäherung von links, Entriegeln der rechten Tür bei Annäherung von rechts, Entriegeln der Heckklappe oder des Kofferraums bei Annäherung von hinten usw., ermöglicht.

Obwohl das geschilderte Ausführungsbeispiel das erfindungsgemäße Verfahren anhand eines passiven Zugangssystems für ein Kraftfahrzeug schildert, ist dieses selbstverständlich auch auf ein aktives Zugangssystem, also Zustandekommen der ersten Kommunikationsstrecke aufgrund Betätigung eines Knopfes oder ähnlichem im ID-Geber, anwendbar. Weiterhin ist das erfindungsgemäße Verfahren sowie eine Anordnung der erfindungsgemäßen Sende- und Empfangseinrichtungen zur Durchführung eines solchen Verfahrens nicht auf die Fahrzeugtechnik beschränkt, sondern in vielen Bereichen wie Haustechnik, Überwachungstechnik, Zählsysteme usw.anwendbar.

Beispielsweise sind derartige Zugangskontrollen auch für Haustüren, Garagentore usw. vorstellbar. Andererseits kann die Erfindung statt für eine Zugangskontrolle auch zum sicheren Detektieren einer Sende- und Empfangseinrichtung für eine Überwachung von beweglichen Objekten, wie beispielsweise Personen, wo sich ein solches bewegliches Objekt befindet, oder wie oft es bestimmte Positionen passiert (Zählsysteme), verwendet werden.

## Patentansprüche

1. Verfahren zum Senden und Empfangen von Signalen zwischen mindestens einer ersten Sende- und Empfangseinrichtung (3, 5) und mindestens einer weiteren Sende- und Empfangseinrichtung (15, 13), insbesondere zum Ent- und/oder Verriegeln eines Fahrzeugs,
a) wobei mittels einer bidirektionalen ersten Kommunikationsstrecke von der ersten Sende- und Empfangseinrichtung (3, 5) das Vorhandensein der weiteren Sende-und Empfangseinrichtung (15, 13) überwacht wird,
b) die erste Sende- und Empfangseinrichtung (3, 5) bei der Detektion der weiteren Sende- und Empfangseinrichtung (15, 13) dieser weiteren Sende- und Empfangseinrichtung (15, 13) über die erste Kommunikationsstrecke ein Anforderungssignal übermittelt,
c) in Abhängigkeit von diesem Anforderungssignal zwischen der ersten (3, 5) und der weiteren Sende- und Empfangseinrichtung (15, 13) eine zweite Kommunikationsstrecke für ein vorbestimmtes Zeitintervall aufgebaut wird und
d) die Empfangsleistung in der weiteren Sende- und Empfangseinrichtungen (15, 13) mittels einer Messeinrichtung gemessen wird.

2. Verfahren nach Anspruch 1, **dadurch gekennzeichnet, dass** das Messergebnis über die erste Kommunikationsstrecke der ersten Sende- und Empfangseinrichtung (3, 5) übermittelt wird.

3. Verfahren nach Anspruch 1 oder 2, **dadurch gekennzeichnet, dass** die erste Sende- und Empfangseinrichtung (3, 5) oder die weitere Sende- und Empfangseinrichtung (15, 13) das Messergebnis mittels einer Auswerteeinheit auswertet.

4. Verfahren nach einem der vorhergehenden Ansprüche, **dadurch gekennzeichnet, dass** die erste und zweite Kommunikationsstrecke in unterschiedlichen Frequenzbereichen stattfinden.

5. Verfahren nach einem der vorhergehenden Ansprüche, **dadurch gekennzeichnet, dass** für den Aufbau der zweiten Kommunikationsstrecken in der weiteren Sende- und Empfangseinrichtung (15, 13) eine Messverstärkereinheit zugeschaltet wird.

6. Verfahren nach einem der vorhergehenden Ansprüche, **dadurch gekennzeichnet, dass** Beginn und Dauer des vorbestimmten Zeitintervalls aus dem Informationsgehalt des Anforderungssignals abgeleitet werden.

7. Verfahren nach einem der vorhergehenden Ansprüche, **dadurch gekennzeichnet, dass** die zweite Kommunikationsstrecke im LF-Bereich stattfindet.

8. Verfahren nach einem der vorhergehenden Ansprüche, **dadurch gekennzeichnet, dass** die zweite Kommunikationsstrecke unidirektional erfolgt.

9. Verfahren nach einem der vorhergehenden Ansprüche, **dadurch gekennzeichnet, dass** zur Lageerkennung der weiteren Sende- und Empfangseinrichtung (15, 13) die Schritte a) bis d) mehrmals mittels unterschiedlicher Sendeleistung und/oder örtlich unterschiedlichen Sendebereiche durchgeführt werden.

10. Verfahren nach Anspruch 9, **dadurch gekennzeichnet, dass** die Messergebnisse in der ersten Sende- und Empfangseinrichtung (5, 3) mittels einer Auswerteeinheit auswertet werden.

11. Verfahren nach Anspruch 10, **dadurch gekennzeichnet, dass** die Auswerteeinheit die Messergebnisse zur Detektierung der weiteren Sende- und Empfangseinrichtung (15, 13) mittels fester Tabelle auswertet.

12. Sende- und Empfangseinrichtung zur Durchführung des Verfahrens nach einem der vorhergehenden Ansprüche mit einer ersten Sende- und einer ersten Empfangseinheit (5, 3) für eine erste Kommunikationsstrecke mit mindestens einer weiteren Sende- und Empfangseinrichtung (15, 13),
**dadurch gekennzeichnet, dass**
die Sende- und Empfangseinrichtung mindestens eine weitere zu- und abschaltbare Sende- und/oder Empfangseinheit (7,17) zwischen denen in Abhängigkeit eines Anforderungssignals eine zweite Kommunikationsstrecke für ein vorbestimmtes Zeitintervall aufbaubar ist, und eine Messeinrichtung aufweist, um die Empfangsleistung einer weiteren Sende- und Empfangseinrichtung zu messen.

13. Sende- und Empfangseinrichtung nach Anspruch 12, **dadurch gekennzeichnet, dass** die erste Sende- und die erste Empfangseinheit (5, 3) als RF-Sender und RF-Empfänger ausgebildet sind.

14. Sende- und Empfangseinrichtung nach Anspruch 12 oder 13, **dadurch gekennzeichnet, dass** die weitere Sende- oder Empfangseinheit (15, 13) als LF-Sender (7) oder LF-Empfänger (17) ausgebildet ist.

15. Anordnung aus mindestens einer ersten (3, 5) und mindestens einer weiteren Sende- und Empfangseinrichtung (15, 13) nach einem der Ansprüche 12 bis 14.

16. Anordnung nach Anspruch 15, **dadurch gekennzeichnet, dass** die erste Sende- und Empfangseinrichtung (3, 5) als weitere Sende- und/oder Empfangseinheit einen LF-Sender (7) und die weitere Sende- und Empfangseinrichtung (15, 13) als weitere Sende- und/oder Empfangseinheit einen LF-Empfänger (17) aufweist.

## Claims

1. Method for transmitting and receiving signals between at least one first transmitting and receiving device (3, 5) and at least one further transmitting and receiving device (15, 13), in particular for unlocking and/or locking a vehicle,
a) with the presence of the further transmitting and receiving device (15, 13) being monitored by the first transmitting and receiving device (3, 5) by means of a bidirectional first communication path,
b) the first transmitting and receiving device (3, 5) transmitting a request signal via the first communication path on detection of the further transmitting and receiving device (15, 13) of this further transmitting and receiving device (15, 13),
c) a second communication path being set up for a predetermined time interval between the first (3, 5) and the further transmitting and receiving device (15, 13) as a function of this request signal, and
d) the reception power level in the further transmitting and receiving devices (15, 13) being measured by means of a measurement device.

2. Method according to Claim 1, **characterized in that** the measurement result is transmitted via the first communication path to the first transmitting and receiving device (3, 5).

3. Method according to Claim 1 or 2, **characterized in that** the first transmitting and receiving device (3, 5) or the further transmitting and receiving device (15, 13) evaluates the measurement result by means of an evaluation unit.

4. Method according to one of the preceding claims, **characterized in that** the first and second communication paths use different frequency bands.

5. Method according to one of the preceding claims, **characterized in that** a measurement amplifier unit is connected in the further transmitting and receiving device (15, 13) for setting up the second communication paths.

6. Method according to one of the preceding claims, **characterized in that** the start and duration of the predetermined time interval are derived from the information content of the request signal.

7. Method according to one of the preceding claims, **characterized in that** the second communication path uses the LF band.

8. Method according to one of the preceding claims, **characterized in that** the second communication path is unidirectional.

9. Method according to one of the preceding claims, **characterized in that**, in order to identify the position of the further transmitting and receiving device (15, 13), steps a) to d) are repeated a number of times using a different transmission power and/or physically different transmission areas.

10. Method according to Claim 9, **characterized in that** the measurement results are evaluated in the first transmitting and receiving device (5, 3) by means of an evaluation unit.

11. Method according to Claim 10, **characterized in that** the evaluation unit evaluates the measurement results for detection of the further transmitting and receiving device (15, 13) by means of a fixed table.

12. Transmitting and receiving device for carrying out the method according to one of the preceding claims having a first transmitting and a first receiving unit (5, 3) for a first communication path with at least one further transmitting and receiving device (15, 13), **characterized in that** the transmitting and receiving device has at least one further transmitting and/or receiving unit (7, 17) which can be switched on and off between which a second communication path can be set up for a predetermined time interval as a function of a request signal and has a measurement device in order to measure the reception power of a further transmitting and receiving device.

13. Transmitting and receiving device according to Claim 12, **characterized in that** the first transmitting unit (5) and the first receiving unit (3) are in the form of a RF transmitter and RF receiver.

14. Transmitting and receiving device according to Claim 12 or 13, **characterized in that** the further transmitting or receiving unit (15, 13) is in the form of an LF transmitter (7) or LF receiver (17).

15. Arrangement comprising at least one first (3, 5) and at least one further transmitting and receiving device (15, 13) according to one of Claims 12 to 14.

16. Arrangement according to Claim 15, **characterized in that** the first transmitting and receiving device (3, 5) has an LF transmitter (7) as the further transmitting and/or receiving unit, and the further transmitting and receiving device (15, 13) has an LF receiver (17) as a further transmitting and/or receiving unit.

## Revendications

1. Procédé pour émettre et recevoir des signaux entre au moins unpremierdispositif d'émission et de réception (3, 5) et au moins un autre dispositif d'émission et de réception (15, 13), enparticulierpourdéverrouilleret/ou verrouiller un véhicule,
a) dans lequel la présence de l'autre dispositif d'émission et de réception (15, 13) est contrôlée au moyen d'une première voie de communication bidirectionnelle partant du premier dispositif d'émission et de réception (3, 5),
b) le premier dispositif d'émission et de réception (3, 5) transmet, suite à la détection de l'autre dispositif d'émission et de réception (15, 13), un signal de demande à cet autre dispositif d'émission et de réception (15, 13) via la première voie de communication,
c) en fonction de ce signal de demande, une seconde voie de communication est établie pendant un intervalle de temps prédéterminé entre le premier (3, 5) et l'autre dispositif d'émission et de réception (15, 13), et
d) la puissance de réception dans les autres dispositifs d'émission et de réception (15, 13) est mesurée au moyen d'un dispositif de mesure.

2. Procédé selon la revendication 1, **caractérisé en ce que** le résultat de la mesure est transmis via la première voie de communication au premier dispositif d'émission et de réception (3, 5).

3. Procédé selon la revendication 1 ou 2, **caractérisé en ce que** le premier dispositif d'émission et de réception (3, 5) ou l'autre dispositif d'émission et de réception (15, 13) exploite le résultat de la mesure au moyen d'une unité d'exploitation.

4. Procédé selon l'une quelconque des revendications précédentes, **caractérisé en ce que** les première et seconde voies de communication se situent dans différentes plages de fréquences.

5. Procédé selon l'une quelconque des revendications précédentes, **caractérisé en ce que**, pour établir les secondes voies de communication dans l'autre dispositif d'émission etderéception (15, 13), uneunitéd'amplificationdemesure est mise en circuit.

6. Procédé selon l'une quelconque des revendications précédentes, **caractérisé en ce que** le début et la durée de l'intervalle de temps prédéterminé sont déduits du contenu informatif du signal de demande.

7. Procédé selon l'une quelconque des revendications précédentes, **caractérisé en ce que** la seconde voie de communication se situe dans la plage des basses fréquences (LF).

8. Procédé selon l'une quelconque des revendications précédentes, **caractérisé en ce que** la seconde voie de communication est unidirectionnelle.

9. Procédé selon l'une quelconque des revendications précédentes, **caractérisé en ce que**, pour identifier la position de l'autre dispositif d'émission et de réception (15, 13), les étapes a) à d) sont réalisées à plusieurs reprises au moyen d'une puissance d'émission différente et/ou de plages d'émission localement différentes.

10. Procédé selon la revendication 9, **caractérisé en ce que** les résultats de mesure sont exploités dans le premier dispositif d'émission et de réception (5, 3) au moyen d'une unité d'exploitation.

11. Procédé selon la revendication 10, **caractérisé en ce que** l'unité d'exploitation exploite les résultats de mesure pour détecter l'autre dispositif d'émission et de réception (15, 13) au moyen d'un tableau fixe.

12. Dispositif d'émission et de réception pour la mise en oeuvre du procédé selon l'une quelconque des revendications précédentes, comprenant une première unité d'émission et une première unité de réception (5, 3) pour une première voie de communication avec au moins un autre dispositif d'émission et de réception (15, 13),
**caractérisé en ce que**
le dispositif d'émission et de réception présente au moins une autre unité d'émission et/ou une autre unité de réception (7,17) pouvant être mise (s) en circuit et/ou hors circuit, entre lesquelles, en fonction d'un signal de demande, une seconde voie de communication peut être établie pendant un intervalle de temps prédéterminé, ainsi qu'un dispositif de mesure, ce afin de mesurer la puissance de réception d'un autre dispositif d'émission et de réception.

13. Dispositif d'émission et de réception selon la revendication 12, **caractérisé en ce que** la première unité d'émission et la première unité de réception (5, 3) se présentent sous la forme d'un émetteur RF et d'un récepteur RF.

14. Dispositif d'émission et de réception selon la revendication 12 ou 13, **caractérisé en ce que** l'autre unité d'émission ou de réception (15, 13) se présente sous la forme d'un émetteur LF (7) ou d'un récepteur LF (17).

15. Aménagement constitué d'au moins un premier dispositif d'émission et de réception (3, 5) et d'au moins un autre dispositif d'émission et de réception (15, 13) selon l'une quelconque des revendications 12 à 14.

16. Aménagement selon la revendication 15, **caractérisé en ce que** le premier dispositif d'émission et de réception (3, 5) présente, comme autre unité d'émission et/ou de réception, un émetteur LF (7), tandis que l'autre dispositif d'émission et de réception (15, 13) présente, comme autre unité d'émission et/ou de réception, un récepteur LF (17).
